# NEUE EUROPÄISCHE PATENTSCHRIFT

(11) **EP 1 894 807 B2**
(45) Veröffentlichungstag und Bekanntmachung des Hinweises auf die Entscheidung über den Einspruch: **20.11.2013**
(45) Hinweis auf die Patenterteilung: 04.11.2009
(21) Anmeldenummer: 06018289.6
(22) Anmeldetag: 01.09.2006
(51) Int. Cl.: B61F 5/24

(54) **Drehgestell mit verbessertem Bauraumangebot**
Bogie with improved space use
Bogie avec utilisation améliorée de l'espace disponible

(43) Veröffentlichungstag der Anmeldung: 05.03.2008
(73) Patentinhaber: ALSTOM Transport Technologies, 92300 Levallois-Perret (FR)
(72) Erfinder: Mackowiak, Gregor, Dipl.-Ing., 38124 Braunschweig (DE); Daniel, Laurent, Dipl.-Ing., 38106 Braunschweig (DE)
(74) Vertreter: Lieb, Fabian

(56) Entgegenhaltungen:
- EP-A1- 0 358 143
- EP-A2- 0 397 291
- EP-A2- 0 857 635
- DE-A1- 1 530 150
- DE-A1- 3 510 454
- DE-C1- 4 311 521
- DE-C1- 4 311 521
- DE-C1- 19 819 412
- GB-A- 2 289 877
- H. HONDIUS: 'ÖPNV-Niederflur-Fahrzeuge im Kommen (3), Teil I Stadtverkehr Special', 1993, EK-VERLAG GMBH, FREIBURG Seiten 64 - 76

## Beschreibung

Die Erfindung betrifft ein Drehgestell mit zwei Längsträgern, mit mindestens einem die Längsträger verbindenden Querträger, und mit mindestens einem Drehstab, wobei der Drehstab parallel zu dem Querträger verläuft.

Ein solches Drehgestell ist beispielsweise aus der DE 43 11 521 C1 bekannt. Die EP 0857635 A2 offenbart ein Drehgestell mit verschnittenen Querträgern.

Der Drehstab wird auch als Wankstütze bezeichnet und dient dazu, die Wankbewegungen eines auf dem Drehgestell aufgesetzten Wagenkastens zu reduzieren. In Verbindung mit geeigneten Aktuatoren, wie zum Beispiel Hydraulikzylindern, kann der Wagenkasten auch aktiv geneigt werden. Diese sogenannte Neigetechnik erhöht den Komfort der Reisenden bei schneller Kurvenfahrt.

Bei modernen Drehgestellen muss aufgrund steigender Anforderungen an Antriebsleistung, Bremsleistung, Komfort und anderem mehr eine zunehmend größere Zahl von Komponenten und Baugruppen in dem Drehgestell untergebracht werden. Gleichzeitig sollen die Drehgestelle so kompakt und leicht wie irgend möglich ausgeführt sein. Wesentliche Gründe hierfür sind die aus der reduzierten Masse der Drehgestelle resultierenden Energieeinsparungen und die Normierung der Drehgestelle durch die UIC.

Der Erfindung liegt die Aufgabe zu Grunde, ein Drehgestell bereitzustellen, welches diesen teilweise einander widersprechenden Anforderungen bestmöglich entspricht und dass hinsichtlich des verfügbaren Bauraums mehr Freiheitsgrade als herkömmliche Drehgestelle aufweist.

Diese Aufgabe wird erfindungsgemäß durch ein Drehgestell gemäß Anspruch 1 gelöst.

Durch die erfindungsgemäßen Kröpfungen ist es beispielsweise möglich, bei Drehgestellen mit Rädern, die einen großen Durchmesser aufweisen, die Verbindungspunkte zwischen Querträgern und Längsträgern ausreichend weit von den Radsätzen anzuordnen. Zusätzliche Bremseinrichtungen können auch problemlos zwischen Rad und Querträgern angebaut werden.

Gleichzeitig kann in der Mitte des Drehgestells in dem Bereich zwischen den Querträgern durch die erfindungsgemäße Kröpfung der Querträger ausreichend Bauraum für Kupplungen zwischen zwei auf dem Drehgestell aufliegenden Wagenkästen, eine Längslenkerverbindung zwischen Drehgestell und Wagenkasten und anderes mehr geschaffen werden.

Dadurch ist es möglich, bei gleichen Außenabmessungen des Drehgestells ausreichend Platz zwischen den Querträgern bereitzustellen und gleichzeitig die Verwendung großer Räder in den Radsätzen oder den Anbau von zusätzlichen Bremseinrichtungen zu ermöglichen.

Als besonders vorteilhaft hat sich erwiesen, wenn das Drehgestell zwei gekröpfte Querträger aufweist, weil dadurch der in der Mitte zwischen den Längsträgern und den Querträgern vorhandenen Bauraum weiter zu vergrößert werden kann.

Da bei herkömmlichen Drehgestellen nur ein Wagenkasten auf dem Drehgestell aufliegt, ist es in aller Regel ausreichend, wenn nur an einem Querträger ein Drehstab angeordnet ist. Selbstverständlich kann bei Bedarf auch in beiden Querträgern ein Drehstab vorgesehen sein. Dies ist besonders vorteilhaft bei Jakobs-Drehgestellen auf denen bekanntermaßen die Enden von zwei Wagenkästen aufliegen.

Als besonders vorteilhaft hat es sich erwiesen, wenn die Kröpfungen der Querträger in einer Ebene liegen, die im Wesentlichen parallel zu den Schienen verläuft. Dadurch wird durch das Kröpfen der Querträger der Bauraumbedarf der Querträger in vertikaler Richtung nicht vergrößert, was einer flachen Bauweise des Drehgestells und damit der niedrigen Anordnung eines Wagenkastens entgegenkommt.

Alternativ ist es möglich, den Drehstab im Bereich der Kröpfung drehbar in dem Querträger zu lagern, den Drehstab drehbar in den Längsträgern zu lagern oder den Drehstab drehbar in separaten Lagerböcken zu lagern, die fest mit den Längsträgern und/oder einem Querträger verbunden sind.

Welcher dieser alternativen Ausgestaltungen im Einzelfall der Vorzug gegeben wird, ist von den Umständen des Einzelfalls abhängig.

Um die Kopplung des Wagenkastens mit dem Drehstab auf einfache Weise zu ermöglichen, sind an den Enden der Drehstäbe jeweils ein Hebel vorgesehen, wobei die Hebel drehfest mit dem Drehstab verbunden sind.

Des Weiteren ist vorgesehen, dass die dem Drehstab abgewandten Enden der Hebel über Verbindungsmittel mit einem Wagenkasten gelenkig verbunden sind. Diese Verbindungsmittel können herkömmliche Pendelstützen sein oder als längenveränderlicher Aktuator, insbesondere als Hydraulikzylinder, ausgebildet sein. Wenn die Verbindungsmittel als längenveränderliche Aktuatoren ausgebildet sind, lässt sich durch geeignete Ansteuerung der Aktuatoren eine Neigung des Wagenkastens gezielt einstellen.

Um den Komfort der Reisenden zu erhöhen, kann mindestens zwischen einem Hebel und dem Drehgestell ein Stoßdämpfer angeordnet sein.

Wenn die erfindungsgemäßen gekröpften Querträger in einem Jakobs-Drehgestell eingesetzt werden, empfiehlt es sich zwei gekröpfte Querträger und zwei Drehstäbe vorzusehen, wobei die Drehstäbe für die beiden auf dem Jakobs-Drehgestell aufliegenden Wagenkästen durch die Kröpfungen der beiden Querträger hindurchgeführt sind.

Weitere Vorteile und vorteilhafte Ausgestaltungen der Erfindung sind der nachfolgenden Zeichnung, deren Beschreibung und den Patentansprüchen entnehmbar. Alle in der Zeichnung, deren Beschreibung und den Patentansprüchen offenbarten Merkmale können sowohl einzeln als auch in beliebiger Kombination miteinander erfindungswesentlich sein.

### Zeichnung

Es zeigen:
- Figur 1: eine isometrische Darstellung eines erfindungsgemäßen Drehgestells mit zwei Drehstäben,
- Figur 2: eine isometrische Darstellung eines Ausführungsbeispiels eines erfindungsgemäßen Drehstabs,
- Figur 3: ein Längsschnitt durch ein Ausführungsbeispiel eines erfindungsgemäßen Drehstabs und
- Figur 4: eine isometrische Darstellung eines erfindungsgemäßen Drehgestells mit eingebauten Radsätzen und Antriebsmotoren.

### Beschreibung der Ausführungsbeispiele

In Figur 1 ist ein H-förmiger Drehgestellrahmen 1 in einer Isometrie dargestellt. Aus Gründen der Übersichtlichkeit sind nur die wesentlichsten Bauteile, die zur Erläuterung der Erfindung erforderlich sind, dargestellt. Radsätze, Primärfedern und Sekundärfedern sowie Antriebsmotoren sind in Figur 1 nicht dargestellt.

Der Rahmen besteht aus zwei parallel zueinander angeordneten Längsträgern 3, die wiederum durch zwei Querträger 5 miteinander verbunden sind.

Die Bereiche, in denen die Längsträger 3 auf den Primärfedern (nicht dargestellt) aufliegen, sind in Figur 1 mit dem Bezugszeichen 7 versehen.

In den mit dem Bezugszeichen 9 versehenen Bereichen liegen die ebenfalls nicht dargestellten Sekundärfedern auf den Längsträgern 3 auf. Die Sekundärfedern sind, wie allgemein bekannt, zwischen dem Drehgestell und dem Wagenkasten (nicht dargestellt) angeordnet.

Wie aus Figur 1 ersichtlich, weisen die Querträger 5 an ihren Enden jeweils eine Kröpfung 11 auf.

Die Querträger 5 sind so gekröpft, dass die Kröpfung 11 in einer Ebene liegt, die parallel zu den Längsachsen der Längsträger 3 und parallel zu den nicht dargestellten Schienen verläuft.

Durch die Kröpfungen 11 wird der Abstand zwischen den Befestigungspunkten 7 der Primärfedern (nicht dargestellt) und dem Ort, an dem die Querträger 5 mit den Längsträgern 3 verbunden sind, vergrößert. Dies erlaubt die Verwendung größerer Räder (nicht dargestellt) oder zusätzlicher Bremseinrichtungen. Gleichzeitig ist der in einem Bereich 13, der von den Längsträgern 3 und den Querträgern 5 begrenzt wird, verfügbare Bauraum vergrößert.

Dies bedeutet, dass durch die erfindungsgemäß gekröpften Querträger 5 einerseits große Räder an den Radsätzen (nicht dargestellt) oder zusätzlicher Bremseinrichtungen verwendet werden können und andererseits der verfügbare Bauraum im Bereich 13 zwischen den Querträgern 5 vergrößert werden kann.

Durch die Kröpfungen 11 der Querträger 5 sind Drehstäbe 15 geführt. Die Drehstäbe 15 ragen seitlich über die Längsträger 3 hinaus und sind außerhalb des Drehgestellrahmens 1 an beiden Enden mit jeweils einem Hebel 17 drehfest verbunden.

An den Enden der Hebel 17 sind Verbindungsmittel 19 (Pendelstützen) und Stoßdämpfer 21 drehfest befestigt. Die Verbindungsmittel 19 (Pendelstützen) der Drehstäbe 15 sind an einem Wagenkasten (nicht dargestellt) gelenkig befestigt. Dadurch werden Wankbewegungen dieses Wagenkastens unterdrückt.

Da es sich bei dem in Figur 1 dargestellten Drehgestellrahmen um den Rahmen eines Jakobs-Drehgestells handelt, auf dem die Enden zweier Wagenkästen aufliegen, sind auch zwei Drehstäbe 15 mit insgesamt vier Hebeln und vier Verbindungsmitteln 19 vorgesehen, wobei jeweils ein Paar von Verbindungsmitteln 19 mit einem Wagenkasten (nicht dargestellt) verbunden ist.

Falls die erfindungsgemäß gekröpften Querträger 5 bei einem herkömmlichen Drehgestell eingesetzt werden, ist es in der Regel ausreichend, einen Drehstab 15, zwei Hebel 17 und zwei Verbindungsmittel 19 vorzusehen, um den auf dem Drehgestell aufliegenden Wagenkasten zu stabilisieren.

In dem in Figur 1 dargestellten Ausführungsbeispiel sind die Verbindungsmittel 19 in ihrer Länge nicht verstellbar, so dass die Drehstäbe 15 als reine Wankhilfe ausgebildet sind.

Wenn einer oder mehrere der Verbindungsmittel 19 durch einen längenverstellbaren Aktuator, wie beispielsweise einen doppelt wirkenden Hydraulikzylinder, ersetzt werden, kann durch geeignete Ansteuerung dieses längenverstellbaren Aktuators gezielt eine Neigung des Wagenkastens eingestellt werden. Diese Neigung des Wagenkastens kann beispielsweise beim schnellen Durchfahren von Kurven eingesetzt werden, um die auf die Passagiere wirkenden Fliehkräfte mindestens teilweise zu kompensieren.

In der Mitte der Querträger sind Aufnahmen 23, die der Befestigung von Antriebsmotoren (nicht dargestellt) dienen, vorgesehen. In der Mitte des in Figur 1 rechts angeordneten Querträgers 5 ist des Weiteren eine Längslenkeraufnahme 25 vorgesehen. Diese Längslenkeraufnahme 25 dient dazu, einen Längslenker (nicht dargestellt) an dem Drehgestell zu befestigen, der an seinem anderen Ende mit einem der Wagenkästen verbunden ist. Über diesen Längslenker werden Zug- und Druckkräfte zwischen dem Drehgestell und den Wagenkästen übertragen, so dass die Sekundärfedern 9 von diesen Kräften entlastet werden.

In Figur 2 ist eine isometrische Darstellung eines erfindungsgemäßen Querträgers 5 mit einem durch die Kröpfungen 11 hindurchgeführten Drehstab 15 dargestellt. An den Kröpfungen 11 ist jeweils ein Flansch 27 ausgebildet. Dieser Flansch 27 liegt in zusammengebautem Zustand (siehe Figur 1) des Drehgestellrahmens 1 an der Innenseite der Längsträger 3 an.

Wie aus den Figuren 1 und 2 ersichtlich, wird der Drehstab 15 durch die Längslenkeraufnahme 25 hindurchgeführt.

Figur 3 zeigt einen Längsschnitt durch einen erfindungsgemäßen Querträger 5 mit eingelegtem Drehstab 15. An den Enden des Drehstabs 15 ist eine Verzahnung 29 ausgebildet. Die Verzahnung 29 dient dazu, die Hebel 17 (siehe Figur 1) drehfest mit dem Drehstab 15 zu verbinden.

Die Lagerung des Drehstabs 15 ist in Figur 3 nicht explizit dargestellt. Es ist jedoch bei diesem Ausführungsbeispiel vorgesehen, die Lagerung in den Endbereichen 31 des Querträgers 5 vorzunehmen. Alternativ wäre es auch möglich, den Drehstab 15 direkt in den Längsträgern 3 oder in einem separaten Lagerbock (nicht dargestellt) zu lagern. Diese Lagerböcke können entweder an den Querträgern 5 oder an den Längsträgern 3 befestigt werden.

In Figur 4 ist eine isometrische Darstellung eines erfindungsgemäßen Drehgestells dargestellt, wobei im Gegensatz zu der Darstellung gemäß Figur 1 die Radsätze 33, die Antriebsmotoren 35 und die Sekundärfedern 37 dargestellt sind.

## Patentansprüche

1. Drehgestell mit zwei Längsträgern (3), mit mindestens einem die Längsträger (3) verbindenden Querträger (5), und mit mindestens einem Drehstab (15), wobei der Drehstab (15) parallel zu dem oder den Querträgern (5) verläuft, **dadurch gekennzeichnet, dass** mindestens einer der Querträger (5) an seinen Enden je eine Kröpfung (11) aufweist, dass der mindestens eine Drehstab (15) im Bereich der Kröpfungen (11) innerhalb des Querträgers (5) angeordnet ist, dass in der Mitte des mindestens einen Querträgers (5) eine Längslenkeraufnahme (25) vorgesehen ist, und dass der mindestens eine Drehstab (15) durch die Längslenkeraufnahme (25) hindurchgeführt ist.

2. Drehgestell nach Anspruch 1, **dadurch gekennzeichnet, dass** das Drehgestell zwei gekröpfte Querträger (5) aufweist.

3. Drehgestell nach einem der vorhergehenden Ansprüche, **dadurch gekennzeichnet, dass** der oder die Querträger (5) in einer Ebene gekröpft sind.

4. Drehgestell nach Anspruch 3, **dadurch gekennzeichnet, dass** die Ebene in welcher der oder die Querträger (5) gekröpft sind im Wesentlichen parallel zu den Schienen verläuft.

5. Drehgestell nach einem der vorhergehenden Ansprüche, **dadurch gekennzeichnet, dass** der oder die Drehstäbe (15) in Endbereichen (31) der Querträger (5) drehbar in diesen gelagert sind.

6. Drehgestell nach einem der Ansprüche 1 bis 3, **dadurch gekennzeichnet, dass** der oder die Drehstäbe (15) drehbar in den Längsträgern (3) gelagert sind.

7. Drehgestell nach einem der Ansprüche 1 bis 3, **dadurch gekennzeichnet, dass** der oder die Drehstäbe (15) drehbar in separaten Lagerböcken gelagert sind, und dass die Lagerböcke fest mit den Längsträgern (3) und/oder den Querträgern (5) verbunden sind.

8. Drehgestell nach einem der vorhergehenden Ansprüche, **dadurch gekennzeichnet, dass** an den Enden der Drehstäbe (15) jeweils ein Hebel (17) vorgesehen ist, und dass die Hebel (17) drehfest mit den Drehstäben (15) verbunden sind.

9. Drehgestell nach Anspruch 8, **dadurch gekennzeichnet, dass** die dem Drehstab (15) abgewandten Enden der Hebel (17) über Verbindungsmittel (19) mit einem Wagenkasten gelenkig verbunden sind.

10. Drehgestell nach Anspruch 9, **dadurch gekennzeichnet, dass** die Verbindungsmittel (19) als längenveränderlicher Aktuator, insbesondere als Hydraulikzylinder, ausgebildet sind.

11. Drehgestell nach einem der Ansprüche 8 bis 10, **dadurch gekennzeichnet, dass** mindestens zwischen einem Hebel (17) und dem Drehgestell (1) ein Stoßdämpfer (21) angeordnet ist.

12. Drehgestell nach einem der vorhergehenden Ansprüche, **dadurch gekennzeichnet, dass** das Drehgestell (1) ein Jakobs-Drehgestell ist, dass auf dem Jakobs-Drehgestell die Enden zweier Wagenkästen aufliegen, dass der Drehgestellrahmen (1) zwei gekröpfte Querträger (5) aufweist, und dass im Bereich der Kröpfungen (11) beider Querträger (5) jeweils ein Drehstab (15) innerhalb der Querträger (5) angeordnet ist.

13. Drehgestell nach Anspruch 12, **dadurch gekennzeichnet, dass** jeweils ein Drehstab (15) der Begrenzung von Wankbewegungen eines Wagenkastens dient.

## Claims

1. A railroad car bogie having two longitudinal members (3) and at least one transverse member (5) which joins the longitudinal members (3), and further having at least one torsion bar (15) which extends parallel to the transverse member(s) (5); **characterised in that** at least one of the transverse members (5) has on each end an offset region (11); further **in that** the at least one torsion bar (15) is disposed inside the transverse member (5) in the offset region (11); further **in that** in the middle of the at least one transverse member (5) a longitudinal link support (25) is provided; and **in that** the at least one torsion bar (15) is passed through the longitudinal link support (25).

2. A bogie according to claim 1; **characterised in that** the bogie has two transverse members (5) with offsets.

3. A bogie according to one of the preceding claims; **characterised in that** the transverse member(s) (5) is/are offset in a plane.

4. A bogie according to claim 3; **characterised in that** the planes in which the transverse member(s) (5) is/are offset are essentially parallel to the rails.

5. A bogie according to one of the preceding claims; **characterised in that** the torsion rod(s) (15) are rotatably mounded in the transverse members (5), namely in the end regions (31) of said transverse members.

6. A bogie according to one of claims 1-3; **characterised in that** the torsion bar(s) (15) are rotatably mounted in the longitudinal members (3).

7. A bogie according to one of claims 1-3; **characterised in that** the torsion bar(s) (15) are rotatably mounted in separate bearing blocks; and **in that** the bearing blocks are fixedly connected to the longitudinal members (3) and/or the transverse members (5).

8. A bogie according to one of the preceding claims; **characterised in that** on the end of each torsion bar (15) a lever (17) is provided; and **in that** the levers (17) are rotationally rigidly connected to the torsion bars (15).

9. A bogie according to claim 8; **characterised in that** the ends of the levers (17) directed away from the torsion bar (15) are articulately connected with the car body via connecting means (19).

10. A bogie according to claim 9; **characterised in that** the connecting means (19) are in the form of a variable-length actuator, particularly a hydraulic cylinder.

11. A bogie according to one of claims 8-10; **characterised in that** a shock absorber (21) is disposed at least between the lever (17) and the bogie (1).

12. A bogie according to one of the preceding claims; **characterised in that** the bogie (1) is a Jakobs bogie; further **in that** the ends of two car bodies rest on the Jakobs bogie; further **in that** the bogie frame (1) has two offset transverse members (5); and **in that** in the offset regions (11) of the two transverse members (5) a respective torsion rod (15) is disposed inside the respective transverse member (5).

13. A bogie according to claim 12; **characterised in that** at least one of the torsion rods (15) serves to limit the rolling movement of a car body.

## Revendications

1. Bogie comprenant deux montants longitudinaux (3), comprenant au moins un montant transversal (5) reliant les montants longitudinaux (3), et comprenant au moins une barre rotative (15), étant entendu que la barre rotative (15) s'étend parallèlement au ou aux montants transversaux (5), **caractérisé en ce qu'**au moins l'un des montants transversaux (5) présente à chacune de ses extrémités une coudure (11), **en ce que** l'au moins une barre rotative (15) est agencée dans la zone des coudures (11) à l'intérieur du montant transversal (5), **en ce qu'**un logement pour bras oscillant longitudinal (25) est prévu au milieu de l'au moins un montant transversal (5), et **en ce que** l'au moins une barre rotative (15) est guidée au travers du logement pour bras oscillant longitudinal (25).

2. Bogie selon la revendication 1, **caractérisé en ce que** le bogie présente deux montants transversaux (5) coudés.

3. Bogie selon l'une des revendications précédentes, **caractérisé en ce que** le ou les montants transversaux (5) sont coudés dans un plan.

4. Bogie selon la revendication 3, **caractérisé en ce que** le plan dans lequel le ou les montants transversaux (5) sont coudés s'étend sensiblement parallèlement aux rails.

5. Bogie selon l'une des revendications précédentes, **caractérisé en ce que** la ou les barres rotatives (15) sont montées dans des zones d'extrémité (31) des montants transversaux (5) de façon à pouvoir tourner dans ceux-ci.

6. Bogie selon l'une des revendications 1 à 3, **caractérisé en ce que** la ou les barres rotatives (15) sont montées de façon à pouvoir tourner dans les montants longitudinaux (3).

7. Bogie selon l'une des revendications 1 à 3, **caractérisé en ce que** la ou les barres rotatives (15) sont montées de façon à pouvoir tourner dans des supports de palier séparés et **en ce que** les supports de palier sont reliés de façon fixe avec les montants longitudinaux (3) et/ou les montants transversaux (5).

8. Bogie selon l'une des revendications précédentes, **caractérisé en ce qu'**un levier (17) est prévu à chaque extrémité des barres rotatives (15) et **en ce que** les leviers (17) sont reliés de façon fixe en rotation avec les barres rotatives (15).

9. Bogie selon la revendication 8, **caractérisé en ce que** les extrémités des leviers (17) opposées à la barre rotative (15) sont reliées avec une caisse de wagon de façon articulée par le biais de moyens d'assemblage (19).

10. Bogie selon la revendication 9, **caractérisé en ce que** les moyens d'assemblage (19) sont réalisés en tant qu'actionneur à longueur variable, en particulier en tant que vérin hydraulique.

11. Bogie selon l'une des revendications 8 à 10, **caractérisé en ce qu'**un amortisseur (21) est agencé au moins entre un levier (17) et le bogie (1).

12. Bogie selon l'une des revendications précédentes, **caractérisé en ce que** le bogie (1) est un bogie placé entre les caisses, **en ce que** les extrémités de deux caisses de wagon reposent sur le bogie placé entre les caisses, **en ce que** le châssis du bogie (1) présente deux montants transversaux coudés (5), et **en ce qu'**une barre rotative (15) est agencée dans la zone des coudures (11) des deux montants transversaux (5) à l'intérieur des montants transversaux (5).

13. Bogie selon la revendication 12, **caractérisé en ce que** chaque barre rotative (15) sert à limiter les mouvements de roulis d'une caisse de wagon.
